# FASCICULE DE BREVET EUROPEEN

(11) **EP 1 295 805 B1**
(45) Date de publication et mention de la délivrance du brevet: **24.11.2004**
(21) Numéro de dépôt: 02292102.7
(22) Date de dépôt: 27.08.2002
(51) Int. Cl.: B65D 43/16, B65D 21/02, B65D 55/16

(54) **Boitier a couvercle rabattable**
Klappdeckelbehälter
Container with hinged cap

(30) Priorité: 21.09.2001 FR 0112207
(43) Date de publication de la demande: 26.03.2003
(73) Titulaire: QUALIPAC, 92200 Neuilly-Sur-Seine (FR)
(72) Inventeur: Lambert Claude, 92210 Saint-Cloud (FR)
(74) Mandataire: Lerner, François

(56) Documents cités:
- DE-B- 1 096 282
- US-A- 5 220 999
- US-A- 5 292 000
- US-A- 6 158 607

## Description

L'invention concerne un boîtier en particulier pour produits cosmétiques.

On connaît déjà de multiples boîtiers du type comprenant :
- une base présentant une zone en creux formant réservoir,
- un capot,
- une languette présentant deux extrémités opposées, l'une étant liée à la base et l'autre étant liée au capot,
- des premiers moyens de retenue présentant une première partie disposée sur la base et une deuxième partie disposée sur le capot destinées à coopérer entre elles pour maintenir le capot par rapport à la base dans une position fermée dans laquelle le réservoir est sensiblement isolé de l'extérieur.

L'invention vise plus particulièrement à proposer un boîtier simple, très bon marché, permettant de conserver le produit cosmétique sans altération, mais d'une utilisation malgré tout particulièrement pratique et pouvant satisfaire une clientèle très large.

Pour ce faire, l'invention propose que le boîtier comprenne en outre des seconds moyens de retenue présentant une première partie disposée sur la base et une deuxième partie disposée sur le capot destinées à coopérer entre elles, pour maintenir le capot par rapport à la base dans une position ouverte permettant un libre accès au réservoir, ladite languette présentant une longueur telle qu'elle permet de déplacer le capot entre la position fermée et la position ouverte, tout en restant liée à la base et au capot.

Ainsi, on se dispense de moyens d'articulation relativement coûteux du capot par rapport à la base, tels qu'une charnière à friction ou autre dispositif analogue, pour maintenir le capot à l'écart du réservoir. De plus, le capot ne risque pas d'être égaré. Un tel boîtier peut être utilisé tant pour utilisation personnelle classique que comme présentoir pour échantillon de démonstration destiné à être jeté lorsque la quantité de produit cosmétique est épuisée.

Avantageusement le boîtier possède les caractéristiques complémentaires suivantes :
- la base présente une partie supérieure et une partie inférieure, la partie supérieure intégrant la première partie des premiers moyens de retenue et la partie inférieure intégrant la première partie des seconds moyens de retenue,
- le capot présente une partie supérieure et une partie inférieure, la partie inférieure intégrant la deuxième partie des premiers moyens de retenue et la partie supérieure intégrant la deuxième partie des seconds moyens de retenue,
- le réservoir est disposé en partie supérieure de la base,
- les positions ouverte et fermée du capot sont parallèles entre elles.

Ainsi, le capot peut être rabattu sous la base ce qui est particulièrement pratique et peu encombrant. De plus, plusieurs boîtiers identiques peuvent être superposés et ainsi facilement stockés ou transportés sous forme de piles de boîtiers emboîtés les uns dans les autres.

Selon une autre caractéristique avantageuse, l'invention propose que:
- la partie supérieure du capot présente une surface extérieure sensiblement cylindrique présentant une section déterminée et définissant la deuxième partie des seconds moyens de retenue,
- la base présente en partie inférieure un évidement délimité par une surface intérieure sensiblement cylindrique, définissant la première partie des seconds moyens de retenue et présentant une section sensiblement identique à ladite section de la deuxième partie des seconds moyens de retenue, afin de la recevoir étroitement.

De tels moyens de retenue sont particulièrement simples, peu onéreux, robustes et faciles à utiliser.

Afin d'augmenter la profondeur de retenue sans compliquer le moulage du boîtier, l'invention propose que la partie inférieure de la base soit échancrée à proximité de la zone de liaison entre la base et la languette, la languette passant à travers l'échancrure ainsi formée lorsque le capot est en position ouverte.

Pour améliorer encore le boîtier et en particulier l'isolation du réservoir en position fermée, l'invention propose que :
- la partie supérieure de la base présente une surface extérieure sensiblement cylindrique présentant une section déterminée et définissant la première partie des premiers moyens de retenue,
- le capot présente en partie inférieure un évidement délimité par une surface intérieure sensiblement cylindrique, définissant la deuxième partie des premiers moyens de retenue et présentant une section sensiblement identique à ladite section de la première partie des premiers moyens de retenue, afin de la recevoir étroitement, et
- les premiers moyens de retenue intègrent des moyens d'étanchéité définis par un bossage périphérique ménagé sur la première partie des premiers moyens de retenue et une rainure de forme complémentaire ménagée sur la deuxième partie des premiers moyens de retenue.

Ainsi, une bonne étanchéité du boîtier peut être obtenue en position fermée pour un coût modéré. Le bossage et la rainure renforce en outre le maintien du capot en position fermée.

L'invention propose en outre que le boîtier comprenne une cupule placée à l'intérieur du réservoir de la base.

Ceci permet de recharger simplement le boîtier en produit cosmétique en changeant de cupule sans changer de boîtier.

L'invention va apparaître encore plus clairement dans la description qui va suivre, faite en référence aux dessins annexés dans lesquels :
- la figure 1 illustre un boîtier conforme à l'invention en position fermée en perspective trois quarts face,
- la figure 2 illustre le boîtier de la figure 1 en perspective trois quarts arrière,
- la figure 3 illustre le boîtier de la figure 1 en position ouverte en perspective trois quarts face,
- la figure 4 illustre le boîtier de la figure 1 en position ouverte en perspective trois quarts arrière,
- la figure 5 illustre le boîtier de la figure 1 en coupe transversale, en position fermée,
- la figure 6 illustre le boîtier de la figure 1 en coupe transversale, en position ouverte,
- la figure 7 illustre deux boîtiers identiques conformes à celui de la figure 1, superposés, en perspective trois quarts face.

Les figures 1 à 6 illustrent un boîtier 1 comprenant essentiellement une base 4, un capot 2 et une languette 6 moulés ensemble d'une seule pièce.

Le capot 2 comprend une partie inférieure 2b et une partie supérieure 2a plus étroite que la partie inférieure. Le capot présente une surface extérieure 12 sensiblement cylindrique, ici de section circulaire, s'étendant en particulier en partie supérieure 2a et une surface intérieure 14 sensiblement cylindrique, ici de section circulaire, s'étendant en particulier en partie inférieure 2b. La surface intérieure 14 du capot 2 intègre en outre, en partie inférieure 2b une gorge périphérique 20 (voir en particulier la figure 6).

La base 4 comprend une partie supérieure 4a présentant une surface extérieure 16 sensiblement cylindrique de section circulaire et une partie inférieure 4b présentant une surface intérieure 18 et une surface extérieure 30 sensiblement cylindriques de section circulaire. La base 4 comprend en outre, entre la partie supérieure 4a et la partie inférieure 4b, un plateau 10 sensiblement plan s'étendant radialement, définissant en partie supérieure 4a, dans une zone en creux, un réservoir 24 destiné à recevoir une cupule 8 remplie de produit cosmétique et reposant sur le plateau 10. De plus, la surface extérieure 16 de la base 4 intègre un bossage périphérique 22, généralement dénommé godron.

La surface extérieure 16 de la base 4 présente un diamètre sensiblement égal, voire légèrement supérieur au diamètre de la surface intérieure 14 du capot 2, afin d'insérer étroitement la partie supérieure 4a de la base sous une légère déformation élastique à l'intérieur de la partie inférieure 2b du capot. Le boîtier se trouve alors dans une position fermée du boîtier 1, tel qu'illustré aux figures 1, 2 et 5, dans laquelle la base et le capot s'emboîtent l'un dans l'autre sous une légère contrainte de retenue, le capot recouvrant alors le réservoir 24.

Dans cette position fermée, le godron 22 s'insère étroitement dans la gorge 20 présentant des formes complémentaires de celles du godron, afin d'améliorer l'étanchéité entre la surface intérieure 14 du capot 2 et la surface extérieure 16 de la base 4 et donc l'isolation du réservoir 24 par rapport à l'air extérieur.

La languette 6 est souple et présente une extrémité 6a fixée-sur la surface extérieure 12 du capot 2 et une extrémité opposée 6b fixée sur la surface extérieure 30 de la base 4 dans une zone de fixation 26. Elle possède une longueur suffisante pour permettre à l'utilisateur de soulever le capot 2 par rapport à la base 4, le faire pivoter et l'amener sous la base 4, tout enmaintenant le capot 2 et la base 4 ensemble.

La surface extérieure 12 du capot 2 présente un diamètre sensiblement égal, voire légèrement supérieur au diamètre de la surface intérieure 18 de la base 4, afin d'insérer étroitement sous une légère déformation élastique la partie supérieure 2a du capot à l'intérieur de la partie inférieure 4b de la base. Le boîtier se trouve alors dans une position ouverte, tel qu'illustré aux figures 3, 4 et 6, dans laquelle le capot et la base s'emboîtent l'un dans l'autre sous une légère contrainte de retenue, le capot 2 étant rabattu sous le plateau 10. Les positions fermée et ouverte du capot 2 sont sensiblement parallèles entre elles, décalées suivant une direction sensiblement verticale et perpendiculaire au plan du plateau 10.

Tel qu'illustré à la figure 4, la surface extérieure 16 de la base 4 présente une échancrure 28 à proximité de la zone de fixation 26 à l'extrémité inférieure de la partie inférieure 4b de la base, afin de permettre le passage de la languette 6.

La figure 7 illustre un deuxième boîtier 101 identique à celui décrit précédemment dont les éléments correspondants portent un repère augmenté de 100. Le boîtier 101 est empilé sur le boîtier 1, la partie supérieure 2a du capot 2 du boîtier 1 s'emboîtant dans la partie inférieure 104b de la base 104 du boîtier 101.

Le boîtier est moulé de préférence par injection sous pression de matière thermoplastique avantageusement constituée de polyéthylène haute densité (PEHD) ou de polypropylène (PP).

## Revendications

1. Boîtier (1) en particulier pour produit cosmétique comprenant :
- une base (4) présentant une zone en creux formant réservoir (24),
- un capot (2),
- une languette (6) présentant deux extrémités opposées (6a, 6b), l'une étant liée à la base et l'autre étant liée au capot,
- des premiers moyens de retenue présentant une première partie (16) disposée sur la base et une deuxième partie (14) disposée sur le capot destinées à coopérer entre elles pour maintenir le capot par rapport à la base dans une position fermée dans laquelle le réservoir est sensiblement isolé de l'extérieur,
**caractérisé en ce que** le boîtier comprend en outre des seconds moyens de retenue présentant une première partie (18) disposée sur la base et une deuxième partie (12) disposée sur le capot destinées à coopérer entre elles, pour maintenir le capot par rapport à la base dans une position ouverte permettant un libre accès au réservoir, ladite languette présentant une longueur telle qu'elle permet de déplacer le capot entre la position fermée et la position ouverte, tout en restant liée à la base et au capot.

2. Boîtier selon la revendication 1, **caractérisé en ce que** :
- la base présente une partie supérieure (4a) et une partie inférieure (4b), la partie supérieure intégrant la première partie (16) des premiers moyens de retenue et la partie inférieure intégrant la première partie (18) des seconds moyens de retenue,
- le capot présente une partie supérieure (2a) et une partie inférieure (2b), la partie inférieure intégrant la deuxième partie (14) des premiers moyens de retenue et la partie supérieure intégrant la deuxième partie (12) des seconds moyens de retenue,
- le réservoir (24) est disposé en partie supérieure (4a) de la base,
- les positions ouverte et fermée du capot sont parallèles entre elles.

3. Boîtier selon la revendication 2, **caractérisé en ce que** :
- la partie supérieure du capot présente une surface extérieure (12) sensiblement cylindrique présentant une section déterminée et définissant la deuxième partie des seconds moyens de retenue,
- la base présente en partie inférieure un évidement délimité par une surface intérieure (18) sensiblement cylindrique, définissant la première partie des seconds moyens de retenue et présentant une section sensiblement identique à ladite section de la deuxième partie des seconds moyens de retenue, afin de la recevoir étroitement.

4. Boîtier selon la revendication 3, **caractérisé en ce que** la partie inférieure de la base est échancrée (28) à proximité de la zone de liaison (26) entre la base et la languette.

5. Boîtier selon la revendication 3 ou la revendication 4, **caractérisé en ce que** ladite surface extérieure (12) de la partie supérieure (2a) du capot et ladite surface intérieure (18) de la partie inférieure (4b) de la base sont dé section circulaire.

6. Boîtier selon l'une quelconque des revendications 2 à 5, **caractérisé en ce que** :
- la partie supérieure (4a) de la base présente une surface extérieure (16) sensiblement cylindrique présentant une section déterminée et définissant la première partie des premiers moyens de retenue,
- le capot présente en partie inférieure un évidement délimité par une surface intérieure (14) sensiblement cylindrique, définissant la deuxième partie des premiers moyens de retenue et présentant une section sensiblement identique à ladite section de la première partie des premiers moyens de retenue, afin de la recevoir étroitement, et
- les premiers moyens de retenue intègrent des moyens d'étanchéité définis par un bossage périphérique (22) ménagé sur la première partie (16) des premiers moyens de retenue et une gorge (20) de forme complémentaire ménagée sur la deuxième partie (14) des premiers moyens de retenue.

7. Boîtier selon l'une quelconque des revendications précédentes, **caractérisé en ce qu'**il comprend en outre une cupule (8) placée à l'intérieur du réservoir (24) de la base.

## Patentansprüche

1. Behälter (1), insbesondere für kosmetische Produkte, mit:
- einer Basis (4) mit einem vertieften Bereich, der einen Speicher (24) bildet,
- einem Deckel (2),
- einer Zunge (6) mit zwei entgegengesetzten Enden (6a, 6b), von denen eines mit der Basis und das andere mit dem Deckel verbunden ist,
- ersten Haltemitteln mit einem ersten Teil (16), der an der Basis angeordnet ist, und einem zweiten Teil (14), der an dem Deckel angeordnet ist, welche dazu bestimmt sind, miteinander zu wirken, um den Deckel bezüglich der Basis in einer geschlossenen Position zu halten, in welcher der Speicher im wesentlichen nach außen isoliert ist,
**dadurch gekennzeichnet, daß** der Behälter ferner zweite Haltemittel mit einem ersten Teil (18) aufweist, der an der Basis angeordnet ist, und einem zweiten Teil (12), der an dem Dekkel angeordnet ist, welche dazu bestimmt sind, zusammen zu wirken, um den Deckel bezüglich der Basis in einer geöffneten Position zu halten, um einen freien Zugang zu dem Speicher zu eriauben, wobei die Zunge eine solche Länge aufweist, daß sie gestattet, den Deckel zwischen der geschlossenen Position und der geöffneten Position zu versetzen, wobei sie zugleich mit der Basis und dem Deckel verbunden bleibt.

2. Behälter nach Anspruch 1, **dadurch gekennzeichnet, daß**:
- die Basis einen oberen Teil (4a) und einen unteren Teil (4b) aufweist, wobei der obere Teil den ersten Teil (16) der ersten Haltemittel und der untere Teil den ersten Teil (18) der zweiten Haltemittel integriert,
- der Deckel einen oberen Teil (2a) und einen unteren Teil (2b) aufweist, wobei der untere Teil den zweiten Teil (14) der ersten Haltemittel und der obere Teil den zweiten Teil (12) der zweiten Haltemittel integriert,
- der Speicher (24) am oberen Teil (4a) der Basis angeordnet ist,
- die geöffnete und geschlossene Position des Deckels zueinander parallel sind.

3. Behälter nach Anspruch 2, **dadurch gekennzeichnet, daß**:
- der obere Teil des Deckels eine äußere, im wesentlichen zylindrische Oberfläche (12) aufweist, die einen festgelegten Querschnitt hat und den zweiten Teil der zweiten Haltemittel bestimmt,
- die Basis am unteren Teil eine Vertiefung aufweist, welche durch eine im wesentlichen zylindrische innere Oberfläche (18) begrenzt ist, die den ersten Teil der zweiten Haltemittel bestimmt und einen Querschnitt aufweist, der im wesentlichen dem Querschnitt des zweiten Teils der zweiten Haltemittel identisch ist, um ihn eng aufzunehmen.

4. Behälter nach Anspruch 3, **dadurch gekennzeichnet, daß** der untere Teil der Basis in der Nähe des Verbindungsbereiches (26) zwischen der Basis und der Zunge geschweift (28) ist.

5. Behälter nach Anspruch 3 oder nach Anspruch 4, **dadurch gekennzeichnet, daß** die äußere Oberfläche (12) des oberen Teils (2a) des Deckels und die innere Oberfläche (18) des unteren Teils (4b) der Basis kreisrunden Querschnitt haben.

6. Behälter nach einem der Ansprüche 2 bis 5, **dadurch gekennzeichnet, daß**:
- der obere Teil (4a) der Basis eine im wesentlichen zylindrische äußere Oberfläche (16) aufweist, die einen festgelegten Querschnitt hat und den ersten Teil der ersten Haltemittel bestimmt,
- der Deckel am unteren Teil eine Vertiefung aufweist, die durch eine im wesentlichen zylindrische innere Oberfläche (14) begrenzt ist, welche den zweiten Teil der ersten Haltemittel bestimmt und einen Querschnitt aufweist, der im wesentlichen dem Querschnitt des ersten Teils der ersten Haltemittel identisch ist, um ihn eng aufzunehmen, und
- die ersten Haltemittel Dichtigkeitsmittel integrieren, welche durch einen Umfangswulst (22) bestimmt sind, der an dem ersten Teil (16) der ersten Haltemittel gebildet ist, und eine Auskehlung (20) komplementärer Gestalt, die an dem zweiten Teil (14) der ersten Haltemittel gebildet ist.

7. Behälter nach einem der vorhergehenden Ansprüche, **dadurch gekennzeichnet, daß** er ferner einen Becher (8) aufweist, der im Inneren des Speichers (24) der Basis angeordnet ist.

## Claims

1. A case, in particular for a cosmetic product, comprising:
- a base having a recessed region forming a reservoir,
- a lid,
- a tongue having two opposite ends, one being connected to the base and the other being connected to the lid,
- first retaining means having a first portion arranged on the base and a second portion arranged on the lid, which portions are to cooperate with one another to keep the lid, relative to the base, in a closed position in which the reservoir is substantially isolated from the outside,
**characterised in that** the case also comprises second retaining means having a first portion arranged on the base and a second portion arranged on the lid, which portions are to cooperate with one another to keep the lid, relative to the base, in an open position permitting free access to the reservoir, the tongue being of a length such that, while remaining connected to the base and to the lid, it enables the lid to be moved between the closed position and the open position.

2. A case according to claim 1, **characterized in that**:
- the base has an upper portion and a lower portion, the upper portion incorporating the first portion of the first retaining means and the lower portion incorporating the first portion of the second retaining means,
- the lid has an upper portion and a lower portion, the lower portion incorporating the second portion of the first retaining means and the upper portion incorporating the second portion of the second retaining means,
- the reservoir is arranged in the upper portion of the base,
- the open and closed positions of the lid are parallel with one another.

3. A case according to claim 2, **characterized in that**:
- the upper portion of the lid has a substantially cylindrical outer surface having a specific cross-section and defining the second portion of the second retaining means,
- the base has, in the lower portion, a recess delimited by a substantially cylindrical inner surface which defines the first portion of the second retaining means and has a cross-section substantially identical to the cross-section of the second portion of the second retaining means, in order to receive that second portion tightly.

4. A case according to claim 3, **characterized in that** the lower portion of the base is indented in the vicinity of the connecting region between the base and the tongue.

5. A case according to claim 3 or claim 4, **characterized in that** the outer surface of the upper portion of the lid and the inner surface of the lower portion of the base have a circular cross-section.

6. A case according to any one of claims 2 to 5, **characterized in that**:
- the upper portion of the base has a substantially cylindrical outer surface having a specific cross-section and defining the first portion of the first retaining means,
- the lid has, in the lower portion, a recess delimited by a substantially cylindrical inner surface which defines the second portion of the first retaining means and has a cross-section substantially identical to the cross-section of the first portion of the first retaining means, in order to receive that first portion tightly, and
- the first retaining means incorporate sealing means defined by a peripheral boss formed on the first portion of the first retaining means and a groove of complementary shape formed in the second portion of the first retaining means.

7. A case according to any one of the preceding claims, **characterized in that** it also comprises a cup placed inside the reservoir of the base.
